# EUROPÄISCHE PATENTANMELDUNG

(11) **EP 1 072 218 A2**
(43) Veröffentlichungstag der Anmeldung: **31.01.2001**
(21) Anmeldenummer: 00111427.1
(22) Anmeldetag: 26.05.2000
(51) Int. Cl.: A47F 5/025

(54) **Verfahren und Vorrichtung zum Präsentieren von Objekten**

(30) Priorität: 29.07.1999 DE 19935790
(71) Anmelder: Trauschke, Siegfried, 85368 Moosburg (DE)
(72) Erfinder: Trauschke, Siegfried, 85368 Moosburg (DE)
(74) Vertreter: Alber, Norbert, Dipl.-Ing.

(57) **Zusammenfassung**

Die Erfindung betrifft ein Verfahren sowie eine Vorrichtung zur Präsentation von Waren, wie sie gewerblich im Einzelhandel oder privat von Sammlern zum Präsentieren von Produkten verwendet werden kann, die trotz optimaler Raumausnutzung durch viele gleichzeitig auszustellende Produkte den Vorteil einer allseitigen Betrachtung aller Produkte in optimaler Nähe durch den Beobachter ermöglicht. Insbesondere soll die entsprechende Vorrichtung einfach und kostengünstig herstellbar sein. Bei einem erfindungsgemäßes Verfahren zum Präsentieren von Produkten (12) werden die Produkte hintereinander entlang einer Produktbahn (9) transportiert und an wenigstens einer Beobachtungsposition (10) der Produktbahn vollständig gedreht. Eine erfindungsgemäße Vorrichtung kennzeichnet sich durch eine Produktbahn (9), entlang welcher Drehteller (8) transportierbar sind mittels eines Motors (7).

## Beschreibung

### I. Anwendungsgebiet

Die Erfindung betrifft eine Präsentationsvorrichtung für Waren, wie sie gewerblich im Einzelhandel oder privat von Sammlern zum Präsentieren von Produkten verwendet werden kann.

Die Produkte können von Größe und Gewicht sehr unterschiedlich sein, von Mokkatassen bis zu ganzen Kraftfahrzeugen, und entsprechend unterschiedlich groß und stabil sind auch die dafür verwendeten Präsentationsvorrichtungen.

Insbesondere soll die Präsentationsvorrichtung zum Präsentieren von Bekleidungsstücken dienen, die auf Schaufensterpuppen dekoriert sind.

### II. Technischer Hintergrund

Dabei ist es bekannt, Produkte, insbesondere Schaufensterpuppen, auf einen Drehteller zu stellen, so daß aufgrund des ständig rotierenden Drehtellers die Ware, die beispielsweise im Schaufenster steht, vom Kunden, der außerhalb des Schaufensters steht, dennoch von allen seiten betrachtet werden kann.

### III. Darstellung der Erfindung

### a) Technische Aufgabe

Es ist die Aufgabe gemäß der vorliegenden Erfindung, ein Verfahren sowie eine Vorrichtung zur Präsentation von Waren zu schaffen, die trotz optimaler Raumausnutzung durch viele gleichzeitig auszustellende Produkte den Vorteil einer allseitigen Betrachtung aller Produkte in optimaler Nähe durch den Beobachter ermöglicht. Insbesondere soll die entsprechende Vorrichtung einfach und kostengünstig herstellbar sein.

### b) Lösung der Aufgabe

Diese Aufgabe wird durch die Merkmale der Ansprüche 1 und 8 gelöst. Vorteilhafte Ausführungsformen ergeben sich aus den Unteransprüchen.

Dadurch, daß die Produkte hintereinander entlang einer Produktbahn, die lang genug ist, um mehrere Produkte hintereinander aufzunehmen, transportiert werden, jedoch an einer oder mehreren bestimmten Beobachtungspositionen das Produkt gedreht wird, um es betrachten zu können, können auf begrenzter zur Verfügung stehender Fläche eine Vielzahl von Produkten präsentiert werden, die der Reihe nach an die einen oder mehreren Beobachtungspositionen gelangen und dort optimal vom Besucher betrachtet werden können.

Anschließend werden die Produkte wieder angehalten und über den Rest der Produktbahn nicht drehend transportiert, was Vorteile hinsichtlich der Stabilität der positionierten Produkte besitzt und wodurch das Produkt über den Rest der Produktbahn so positioniert werden kann, daß es von seiner vorteilhaftesten Seite, in der Regel von vorne, zu sehen ist.

Eine besonders einfache Ausführung ergibt sich bei endlos in sich geschlossenen Produktbahnen. Insbesondere bei einer kreisförmigen Produktbahn können optimal viele Produkte auf kleinstem Raum optimal kreisförmig zueinander angeordnet werden, wobei der Durchmesser der Produktbahn mindestens dem 2,5fachen des Durchmessers des Produktes entsprechen sollte.

An der Beobachtungsposition kann das Produkt während seiner Eigendrehung entweder entlang seines Transports entlang der Produktbahn gestoppt werden oder auch weiter transportiert werden, wobei dann die Beobachtungsposition eine Beobachtungsstrecke ist, je nach Art des Produktes, Standort der Zuschauer etc.

Durch eine Anordnung der Transportbahn in einer horizontalen Ebene wird das Produkt in der Beobachtungsposition vorzugsweise um eine vertikale Drehachse gedreht, und das Produkt ist primär von der Seite zu betrachten, wie etwa bei Kleidungsstücken gewünscht.

Der Transport entlang der Transportbahn erfolgt vor allem bei einer endlos geschlossenen Transportbahn gleichmäßig schnell umlaufend, und bei endlichen Produktbahnen vorzugsweise intermittierend, also jeweils in eine Richtung, bis das vorderste Produkt das Ende der Transportbahn erreicht hat bzw. alle Produkte die eine oder mehreren Beobachtungspositionen passiert haben, sodann Umkehr und der gleiche Ablauf in Gegenrichtung.

Bei kreisförmiger Anordnung der Transportbahn ist eine besonders einfache Konstruktion der entsprechenden Vorrichtung möglich, indem auf einer Basisplatte, die vorzugsweise ebenfalls rund ist, kreisförmig angeordnet zum Zentrum mehrere Drehteller montiert sind, die gegenüber der Basisplatte um eine vertikale Achse gedreht werden können und in dieser gelagert sind, und zum Auflegen oder Aufstellen der Produkte dienen. Die Basisplatte ihrerseits ist auf einem Grundgestell drehbar gelagert und motorisch angetrieben. Unterhalb der Basisplatte ist mit jedem Drehteller ein Reibrad drehfest gekoppelt, welches mit seinem Außenumfang nur im Bereich der Beobachtungsposition in Kontakt mit einer dort vom Grundgestell radial nach außen ragenden kreissegmentförmigen Kontaktfläche gerät und entlang dieser abrollt, wodurch der Drehteller gedreht wird. Über den Rest der Transportbahn erfolgt kein solcher Drehantrieb des Reibrades und damit des Drehtellers. Im Gegenteil kann das Auslaufen der Selbstdrehung oder ein willkürliches Drehen aufgrund nicht exakt mittiger und ebener Anordnung der Produkte auf den Drehtellern vermieden werden durch eine Dreh-Verhinderungsvorrichtung.

Diese besteht insbesondere in einer ringförmig im Grundgestell eingearbeiteten, umlaufenden Nut, bis auf den Segmentbereich der Beobachtungsposition. In dieser Nut wird ein Zapfen, der exzentrisch am Drehteller oder besser am Reibrad angeordnet ist und z. B. vom Reibrad aus nach unten ragt, geführt, wodurch die Drehung verhindert wird. Gleichzeitig kann diese Nut auch zur Führung der Mitte des Reibrades und damit des Drehtellers dienen, indem deren Drehachse so verlängert ist, daß sie ebenfalls in die Nut eingreift. Drehachse und Führungszapfen weisen dabei vorzugsweise einen nur etwas geringeren Durchmesser als die führende Nut auf. Der Führungszapfen kann zur Vermeidung von zu hohem Abrieb als Führungsrolle ausgebildet sein und läuft dann wahlweise entlang der inneren oder äußeren Flanke der Nut ab. Die Enden, insbesondere die Einfädelenden, für den Zapfen bzw. die Führungsrolle sind dabei nach außen aufgebogen, um eine Rückführung in die Nut zu gewährleisten.

### c) Ausführungsbeispiele

Eine Ausführungsform gemäß der Erfindung ist im folgenden anhand der Figuren beispielhaft näher beschrieben. Es zeigen:
- Fig. 1:: eine Aufsicht auf die Vorrichtung,
- Fig. 2:: eine Schnittdarstellung durch die Vorrichtung der Fig. 1, und
- Fig. 3:: eine Schnittdarstellung in gleicher Blickrichtung wie Fig. 2 bei einer anderen Ausführungsform der Vorrichtung.

In der Aufsicht der Fig. 1 sind die Basisplatte 3 sowie die einzelnen Drehteller 8 nur durch gestrichelte Linien angedeutet, da bei realer Darstellung diese den darunter liegenden darzustellenden Mechanismus verdecken würden.

Die runde Basisplatte 3 ist drehbar zentral auf dem Grundgestell 2 gelagert und dreht sich demgegenüber um die vertikal stehende Drehachse 4. Das Grundgestell 2 besteht aus einer Grundplatte 2a, auf deren Mitte das eigentliche Grundgestell aufsitzt, in welchem der Motor 7 untergebracht ist, der die Basisplatte 3 drehend antreibt, indem die zentrale Drehachse 4 vom Motor 7 aus im Zentrum das Grundgestell 2 nach oben verläßt.

Auf der Oberseite der Basisplatte 3 sind sechs Drehteller 8 kreisförmig angeordnet und mit ihren Rotationsachsen 13 in der Basisplatte 3 gelagert. Unterhalb der Basisplatte 3 sitzt auf der Rotationsachse 13 jeweils ein Reibrad 6 und ist mit der Rotationsachse und damit dem Drehteller 8 drehfest verbunden.

An der Beobachtungsposition 10 ragt vom Grundgestell 2 aus ein an dieser befestigter Reibkörper 1 radial nach außen, dessen nach außen weisende Kontaktfläche 5 ein Kreissegment einer Ringfläche auf der Höhe der Reibräder 6 zentrisch zur Drehachse 4 und damit parallel zur Produktbahn 9 verläuft.

Der radiale Abstand zur Drehachse 4 ist dabei so gewählt, daß ein auf der Produktbahn 9 in die Beobachtungsposition bzw. den Beobachtungsbereich 10 gelangender Drehteller 8 mit seinem Reibrad 6 in Kontakt mit der Kontaktfläche 5 des Reibkörpers 1 gerät und das Reibrad 6 auf dieser Kontaktfläche 5 abrollt. Zu diesem Zweck ist der Reibkörper 1 über Federn 17 radial gegenüber dem Grundgestell 2 abgestützt, die die nötige Vorspannung radial nach außen zur Anlage am entsprechenden Reibrad 6 erzeugen. Über eine einstellbare Verbindung, insbesondere eine Schraubverbindung 18, zwischen Grundgestell 2 und Reibkörper 1 kann deren gegenseitiger radialer Abstand und damit das Maß der Vorspannung, die durch die Federn 17 erzeugt wird, eingestellt werden.

Die Länge der Kontaktfläche 5 in Umfangsrichtung der Produktbahn 9 gemessen entspricht dabei dem Umfang eines Reibrades 6, so daß beim Entlangbewegen eines Drehtellers 8 entlang der Transportbahn über die Beobachtungsposition hinweg das Reibrad 6 entlang der Kontaktfläche 5 genau einmal vollständig, also um 360°, auf dieser abrollt. In den Winkelbereichen eines Umlaufs der Produktbahn 9 außerhalb der Beobachtungsposition 10, also außerhalb der Kontaktfläche 5, ist weiterhin eine ringförmig und zentrisch zur Drehachse 4 umlaufende Nut 14 auf dem Grundgestell, 2, insbesondere dessen Grundplatte 2a, vorhanden, die nach oben offen ist und sich unterhalb der Mitten der Drehteller 8 befindet.

Von jedem Drehteller 8 ragt eine Führungsrolle 15 exzentrisch zur Mitte des Reibrades 6 von diesem nach unten, und reicht bis in die Nut 14 hinab. Der Durchmesser der Führungsrolle 15 ist dabei geringfügig kleiner als die Breite der Nut 14.

In Durchlaufrichtung der Produktbahn 9 gerät die Führungsrolle 15 in die Nut 14, indem diese am Beginn trichterförmig in Richtung des Beobachtungsbereiches sich öffnende Ausbiegungen 16 der flankenden Nut 14 aufweist, die weit genug zur Seite abstehen, um die Führungsrolle 15 in jeder Position einzufangen und in die Nut 14 zu leiten. Auf diese Art und Weise wird während des Umlaufs eines Reibrades entlang der Produktbahn 9 das Reibrad 6 und damit der zugehörige Drehteller 8 an einer Drehung gehindert, so daß immer der gleiche Umfangspunkt 19 eines Drehtellers 8 bezüglich der Drehachse 4 radial nach außen weist, und damit auch das entsprechende, darauf abgestellte Produkt 12.

Erst nach Verlassen der Führungsrolle am entgegengesetzten Ende der Nut 14, also am Übergang zur Beobachtungsposition, wird die Führungsrolle 15 von der Nut 14 freigegeben aufgrund deren Endung, und das Reibrad 6 kann den Drehteller 8 durch Abrollen entlang der Kontaktfläche 5 einmal um seine Achse drehen.

Sofern die Drehverhinderung in Form der Nut 14 und zugehöriger Führungsrolle 15 nicht vorhanden ist, ist eine willkürliche Drehlageneinstellung der einzelnen Drehteller auf der restlichen Produktbahn 9, also außerhalb des Beobachtungsbereiches bzw. der Beobachtungsposition 10, gegeben.

Anstelle einer Führungsrolle 15, die wahlweise an der inneren oder äußeren Flanke der Nut 14 abrollt, kann auch ein einfacher Führungszapfen verwendet werden, der dann gleitend entlang der Flanken der Nut 14 bewegt wird.

Fig. 3 unterscheidet sich von der Lösung gemäß Fig. 2 dadurch, daß die Elemente der Lösung gemäß Fig. 2 von einem Dach 20 in Form eines festen oder aus Textilmaterial bestehenden Schirmes abgedeckt werden. Das Dach 20 ist an einem zentralen Mast 21 befestigt, der auf der Drehachse 4 von dem Grundgestell aus nach oben ragt, also nicht mit den Drehtellern 8 und der Basisplatte 3 mitdreht, sondern demgegenüber fest am Grundgestell 2 verbunden ist. Das Dach 20 ist vorzugsweise so groß, daß es die gesamte Basisplatte 3 überdeckt und vorzugsweise auch deren, insbesondere runde, Grundform in der Aufsicht betrachtet besitzt.

Das Dach 20 dient vornehmlich der Aufnahme von einer oder mehreren Leuchten 22a, 22b, die im Dach 20 befestigt sind und nach unten auf die Drehteller 8 und die darauf aufgestellten Produkte 20 leuchten. Vorzugsweise handelt es sich um Leuchten mit eng begrenztem Lichtkegel, sogenannte Spots. Eine erste solche Leuchte 22a ist so im Dach angeordnet, daß sie auf den an der Beobachtungsposition befindlichen Drehteller 8 leuchtet. Die leuchte kann dabei insbesondere so gesteuert sein, daß sie nur dann einschaltet, wenn sich an dieser Beobachtungsposition 10 auch gerade ein Drehteller befindet.

Das Dach 20 ist dabei vorzugsweise von der Mitte nach außen schräg abfallend gestaltet, so daß die schräge Oberfläche ebenfalls zu Werbezwecken, beispielsweise durch Beschriftung mit Produktbezeichnungen etc. verwendet werden kann. Wie in der rechten Bildhälfte der Fig. 3 dargestellt, kann das Dach 20' jedoch auch eine andere Form aufweisen, beispielsweise eine nach oben offene Wanne bilden, und dabei insbesondere aus durchsichtigem Material bestehen. In der Wanne kann beispielsweise Wasser oder eine andere gefärbte Flüssigkeit eingefüllt werden, die aufgrund der leichten, von dem Drehteller 3 ausgehenden und über den Mast 21 übertragenen Vibrationen immer in leichten Wellen bewegt wird.

In Fig. 3 ist ferner erkennbar, daß die einzelnen Drehteller 8 durch Aufstecken auf ihre Rotationsachsen 13 schnell auswechselbar sind, und damit Gestalt und Größe der aufzusetzenden Produkte 12 angepaßt werden können. So können leicht schräg stehende Drehteller 8' verwendet werden oder andere speziell an das Produkt angepaßte Drehteller in kürzester Zeit aufgesetzt werden. Dabei können die einzelnen Drehteller 8 in unterschiedlichen Drehlagen, beispielsweise in acht unterschiedlichen Drehstellungen, in den Achsstummel der Rotationsachse 13 eingesetzt werden, um damit auch die Drehlage des Produktes festzulegen.

Fig. 3 zeigt ferner, daß die Basisplatte 3 einen schräg nach außen unten abfallenden Rand 3' aufweisen kann, der ebenfalls für Werbezwecke verwendet werden kann durch Aufbringen von Text, Markenbezeichnungen etc. Durch die Schrägstellung wird erreicht, daß - bei entsprechender Auslegung des Lichtkegels der Leuchte, die den Drehteller in der Beobachtungsposition beleuchtet oder vom Drehkegel einer separaten Leuchte 22b eine Beleuchtung senkrecht von oben möglich ist und dadurch der Aufmerksamkeitswert des auf dem schrägen Rand aufgebrachten Informationsgehaltes verbessert wird.

Zusätzlich kann die ringförmig umlaufende Nut 14 statt einer kreisförmigen Ausbildung gegenüber dem Zentrum wellenförmig, also mit abwechselnd zunehmendem und abnehmendem Abstand vom Zentrum, ausgebildet sein. Dadurch werden die einzelnen Drehteller 9 während ihres Umlaufes entlang der Basisplatte 3 abwechselnd um einen bestimmten Winkelbetrag von der Ausgangslage aus nach links und nach rechts verdreht, was speziell beim Aufstellen von personenähnlichen Puppen wie etwa Kleiderpuppen eine einer Gehbewegung ähnliche Bewegung der Puppe erzeugt.

### BEZUGSZEICHENLISTE

- 1: Reibkörper
- 2: Grundgestell
- 3: Basisplatte
- 4: Drehachse
- 5: Kontaktfläche
- 6: Reibrad
- 7: Motor
- 8: Drehteller
- 9: Produktbahn
- 10: Beobachtungsposition
- 11: Achse
- 12: Produkte
- 13: Rotationsachse
- 14: Nut
- 15: Führungsrolle
- 16: Ausbiegungen
- 17: Feder
- 18: Schraubverbindung
- 19: Umfangspunkt
- 20: Dach
- 21: Mast
- 22a,b: Leuchten

## Patentansprüche

1. Verfahren zum Präsentieren von Produkten, wobei
- die Produkte (12) hintereinander entlang einer Produktbahn (9) transportiert werden,
- die Produkte (12) an wenigstens einer Beobachtungsposition (10) der Produktbahn (9) vollständig gedreht werden.

2. Verfahren zum Präsentieren von Produkten nach Anspruch 1,
**dadurch gekennzeichnet, daß**
die Produktbahn (9) endlos, insbesondere kreisförmig, ist, und insbesondere die Produkte (12) bei der Beobachtungsposition (10) auf der Produktbahn (9) angehalten werden.

3. Verfahren zum Präsentieren von Produkten nach einem der vorhergehenden Ansprüche,
**dadurch gekennzeichnet, daß**
die Produkte (12) bei der Beobachtungsposition (10) mit der gleichen Geschwindigkeit wie davor und danach entlang der Produktbahn (9) transportiert werden.

4. Verfahren zum Präsentieren von Produkten nach einem der vorhergehenden Ansprüche,
**dadurch gekennzeichnet, daß**
die Produktbahn (9) in einer horizontalen Ebene verläuft, und insbesondere das Drehen an der Beobachtungsposition (10) um eine vertikale Drehachse (4) geschieht.

5. Verfahren zum Präsentieren von Produkten nach einem der vorhergehenden Ansprüche,
**dadurch gekennzeichnet, daß**
der Transport der Produkte (12) entlang der Produktbahn (9) intermittierend oder gleichmäßig umlaufend erfolgt.

6. Vorrichtung zum Präsentieren von Produkten (12), insbesondere zur Durchführung des Verfahrens nach einem der vorhergehenden Ansprüche,
**gekennzeichnet durch**
- eine Produktbahn (9),
- entlang welcher Drehteller (8) transportierbar sind mittels eines Motors (7).

7. Vorrichtung nachAnspruch 6,
**dadurch gekennzeichnet, daß**
- mit jedem Drehteller (8) ein Reibrad (6) wirkverbunden ist,
- an wenigstens einer Beobachtungsposition (10) der Produktbahn (9) eine Kontaktfläche (5) mit dem Reibrad (10) in Kontakt bringbar ist, und sich das Reibrad (6) auf der Kontaktfläche (5) abrollt, und insbesondere
- die Kontaktfläche (5) ortsfest an der Produktbahn (9) angeordnet ist und das Reibrad (6) mit dem Drehteller (8) entlang der Produktbahn (9) bewegt wird, und insbesondere
- die Produktbahn (9) eine Kreisbahn ist und die Drehteller (8) auf einer Basisplatte (3) kreisförmig verteilt angeordnet sind.

8. Vorrichtung nach einem der vorhergehenden Vorrichtungsansprüche,
**dadurch gekennzeichnet, daß**
die Drehteller (8) oberhalb und die Reibräder (6) unterhalb der Basisplatte (3) angeordnet sind und die Vorrichtung ein Grundgestell (2) umfaßt, in welchem die Basisplatte (3) drehbar gelagert ist, und an dem der die Kontaktfläche (5) bietende Reibkörper (1) ortsfest angeordnet ist, und insbesondere der Reibkörper (1) von der Rotationsachse (13) der Basisplatte (3) radial nach außen abstrebt und seine Außenfläche eine kreissegmentartige Form aufweist, die als Kontaktfläche (5) dient, und insbesondere der Reibkörper (1) in seinem radialen Abstand gegenüber dem Grundgestell (2) einstellbar ist, und insbesondere der Reibkörper (1) in radialer Richtung gegenüber dem Grundgestell (2) federvorgespannt in Richtung radial nach außen ist.

9. Vorrichtung nach einem der vorhergehenden Vorrichtungsansprüche,
**dadurch gekennzeichnet, daß**
sich im entspannten Zustand die Kontaktfläche (5) des Reibkörpers (1) in einem radialen Abstand von der Rotationsachse (13) befindet, der geringfügig größer ist als die Kreisbahn, die der am weitesten innen liegende Punkt jedes Reibrades (6) bezüglich der Rotationsachse (13) durchläuft, und insbesondere in den Bereichen der Produktbahn (9) außerhalb der Beobachtungsposition (10) eine Verhinderungsvorrichtung zur Verhinderung der Drehung der Drehteller (8) vorhanden ist, und insbesondere die Verhinderungsvorrichtung eine Nut-Zapfenverbindung ist, die der Transportbahn (9) einerseits und dem Drehteller (8) bzw. Reibrad (6) andererseits zugeordnet ist.

10. Vorrichtung nach einem der vorhergehenden Vorrichtungsansprüche,
**dadurch gekennzeichnet, daß**
als Verhinderungsvorrichtung das Grundgestell eine außer im in der Beobachtungsposition (10) ringförmig umlaufende Nut (14) unterhalb der Reibräder (6) umfaßt und die Reibräder (6) auf ihrer Unterseite als Zapfen einen Führungszapfen oder eine Führungsrolle (15), die um eine Achse drehbar an dem Reibrad (6) befestigt sind, deren Achse parallel zur Achse des Reibrades (6) steht und deren Breite bzw. Durchmesser geringfügig kleiner als die Breite der Nut (14) ist.

11. Vorrichtung nach einem der vorhergehenden Vorrichtungsansprüche,
**dadurch gekennzeichnet, daß**
die Drehachse (4) jedes Reibrades (6) nach unten aus diesem Reibrad (6) vorsteht und in die Nut (14) ragt, und insbesondere einen Durchmesser aufweist, der geringfügig kleiner ist als die Breite der Nut (14).

12. Vorrichtung nach einem der vorhergehenden Vorrichtungsansprüche,
**dadurch gekennzeichnet, daß**
die Flanken der Nut (14) an ihren jeweiligen, gegen die Beobachtungsposition (10) frei auslaufenden Enden, insbesondere dem Einfahrende für die Führungsrolle (15), nach außen vorstehende Ausbiegungen (16) aufweisen, und insbesondere der Motor (7) zentral im Grundgestell (2), insbesondere unterhalb der Rotationsachse (13), angeordnet ist, und insbesondere die Basisplatte (3) einen nach unten weisenden, umlaufenden Rand aufweist, der die Nut (14), das Grundgestell sowie Reibräder (6) und Reibkörper (1) weitestgehend abdeckt.

13. Vorrichtung nach einem der vorhergehenden Vorrichtungsansprüche,
**dadurch gekennzeichnet, daß**
die Umlaufbahn (9) eine elliptisch geformte Umlaufbahn ist und die Drehteller (8) über ein Gliederband bzw. flexibles Zugelement miteinander verbunden und entlang der Transportbahn (9) transportiert werden.

14. Vorrichtung nach einem der vorhergehenden Vorrichtungsansprüche,
**dadurch gekennzeichnet, daß**
die Länge der Kontaktfläche (5) in Umfangsrichtung bezüglich der Drehachse (4) gemessen dem Umfang eines Reibrades (6) entspricht.
